# EUROPÄISCHE PATENTSCHRIFT

(11) **EP 2 046 459 B1**
(45) Veröffentlichungstag und Bekanntmachung des Hinweises auf die Patenterteilung: **23.11.2011**
(21) Anmeldenummer: 08786571.3
(22) Anmeldetag: 29.07.2008
(51) Int. Cl.: A62C 99/00

(54) **INERTISIERUNGSVERFAHREN ZUR MINDERUNG DES RISIKOS EINER BRANDENTSTEHUNG IN EINEM UMSCHLOSSENEN RAUM SOWIE VORRICHTUNG ZUR DURCHFÜHRUNG DES VERFAHRENS**
INERTIZATION METHOD FOR REDUCING THE RISK OF FIRE IN AN ENCLOSED AREA AND DEVICE FOR CARRYING OUT SAID METHOD
PROCÉDÉ D'INERTISATION POUR RÉDUIRE LE RISQUE D'UN DÉBUT D'INCENDIE DANS UNE PIÈCE FERMÉE AINSI QU'UN DISPOSITIF POUR EXÉCUTER LE PROCÉDÉ

(30) Priorität: 01.08.2007 EP 07113644
(43) Veröffentlichungstag der Anmeldung: 15.04.2009
(73) Patentinhaber: Amrona AG, 6302 Zug (CH)
(72) Erfinder: WAGNER, Ernst-Werner, 29308 Winsen/Aller (DE)
(74) Vertreter: Rupprecht, Kay
(86) Internationale Anmeldenummer: PCT/EP2008/059934
(87) Internationale Veröffentlichungsnummer: WO 2009/016176

(56) Entgegenhaltungen:
- WO-A-95/02433
- WO-A-2004/080540
- US-A1- 2003 226 669

## Beschreibung

Die vorliegende Erfindung betrifft ein Inertisierungsverfahren zur Minderung des Risikos einer Brandentstehung in einem umschlossenen Raum sowie eine Vorrichtung zur Durchführung des Verfahrens.

Es ist bekannt, in umschlossenen Räumen, die beispielsweise nur gelegentlich von Personen betreten werden, und deren Einrichtungen sensibel auf Wassereinwirkung reagieren, der Brandgefahr dadurch zu begegnen, dass die Sauerstoffkonzentration in dem betroffenen Bereich auf einen Wert von beispielsweise etwa 12 Vol.-% abgesenkt wird. Bei dieser Sauerstoffkonzentration können die meisten brennbaren Materalien nicht mehr brennen. Haupteinsatzgebiete sind EDV-Bereiche, elektrische Schalt- und Verteilerräume, umschlossene Einrichtungen sowie Lagerbereiche mit hochwertigen Wirtschattsgutern (siehe z.B. WO95/02433).

So ist beispielsweise aus der deutschen Patentschrift DE 198 11 851 C1 eine Inertisierungsvorrichtung zur Minderung des Risikos und zum Löschen von Bränden in umschlossenen Räumen beschrieben. Das bekannte System ist dabei ausgelegt, den Sauerstoffgehalt in einem umschlossenen Raum auf ein vorab festlegbares Grundinertisierungsniveau abzusenken, und im Falle eines Brandes oder bei Bedarf den Sauerstoffgehalt rasch auf ein bestimmtes Vollinertisierungsniveau weiter abzusenken, um somit eine effektive Löschung eines Brandes bei möglichst geringer Lagerkapazität für Inertgasflaschen zu ermöglichen. Hierzu weist die bekannte Vorrichtung eine mittels einer Steuereinheit ansteuerbare Inertgasanlage sowie ein mit der Inertgasanlage und dem Schutzraum verbundenes Zufuhrrohrsystem auf, über welches das von der Inertgasanlage bereitgestellte Inertgas dem Schutzraum zugeführt wird. Als Inertgasanlage kommt entweder eine Druckflaschenbatterie, in welcher das Inertgas komprimiert gelagert ist, eine Anlage zum Erzeugen von Inertgasen oder eine Kombination beider Lösungen in Frage.

Bei dem System der eingangs genannten Art handelt es sich um ein Verfahren bzw. eine Vorrichtung zur Minderung des Risikos und gegebenenfalls zum Löschen von Bränden in dem zu überwachenden Schutzraum, wobei ebenfalls eine Dauerinertisierung des Schutzraumes zur Brandverhütung bzw. Brandbekämpfung eingesetzt wird. Wie bereits dargelegt, ist die Wirkungsweise eines Inertisierungsverfahrens auf die Kenntnis zurückzuführen, dass in umschlossenen Räumen der Brandgefahr dadurch begegnet werden kann, dass die Sauerstoffkonzentration in dem betroffenen Bereich im Normalfall auf einen wert von beispielsweise 12 Vol.-% dauerhaft abgesenkt wird.

Die bei dem Inertisierungsverfahren resultierende Präventions- bzw. Löschwirkung beruht dabei auf dem Prinzip der Sauerstoffverdrängung. Die normale Umgebungsluft besteht bekanntlich zu 21 Vol.-% aus Sauerstoff, zu 78 Vol.-% aus Stickstoff und zu 1 Vol.-% aus sonstigen Gasen. Um in einem Schutzraum das Risiko der Entstehung eines Brandes wirksam zu herabzusetzen, wird die Sauerstoffkonzentration in dem betreffenden Raum durch Einleiten von Inertgas bzw. eines Inertgasgemisches, wie beispielsweise Stickstoff, verringert. Im Hinblick auf die Brandlöschung von den meisten Feststoffen ist es beispielsweise bekannt, dass eine Löschwirkung einsetzt, wenn der Sauerstoffanteil unter 15 Vol.-% absinkt. Abhängig von den in dem Schutzraum vorhandenen brennbaren Materalien kann ein weiteres Absenken des Sauerstoffanteils auf beispielsweise 12 Vol.-% erforderlich sein. Anders ausgedrückt bedeutet dies, dass durch eine Dauerinertisierung des Schutzraumes auf einem so genannten "Grundinertisierungsniveau", bei welchem der Sauerstoffanteil in der Raumluft unter beispielsweise 15 Vol.-% abgesenkt ist, auch das Risiko der Entstehung eines Brandes in dem Schutzraum in effektiver Weise vermindert werden kann.

Unter dem hierin verwendeten Begriff "Grundinertisierungsniveau" ist allgemein ein im Vergleich zum Sauerstoffgehalt der normalen Umgebungsluft reduzierter Sauerstoffgehalt in der Raumluftatmosphäre des Schutzraumes zu verstehen, wobei allerdings dieser reduzierte Sauerstoffgehalt aus medizinischer Sicht im Prinzip noch keinerlei Gefährdung von Personen oder Tieren bedeutet, so dass diese - unter Umständen mit gewissen Vorsichtsmaßnahmen - noch den Schutzraum betreten können.

Wie bereits angedeutet, dient das Einstellen eines Grundinertisierungsniveaus, welches im Unterschied zu dem so genannten "Vollinertisierungsniveau" nicht einem derart reduzierten Sauerstoffanteil entsprechen muss, bei welchen bereits eine wirksame Brandlöschung eintritt, in erster Linie dazu, das Risiko der Entstehung eines Brandes im Schutzraum zu reduzieren. Das Grundinertisierungsniveau entspricht - abhängig von den Umständen des Einzelfalls - einem Sauerstoffgehalt von beispielsweise 13 Vol.-% bis 15 Vol.-%.

Hingegen ist unter dem Begriff "Vollinertisierungsniveau" ein im Vergleich zum Sauerstoffgehalt des Grundinertisierungsniveaus weiter reduzierter Sauerstoffgehalt zu verstehen, bei welchem die Entflammbarkeit der meisten Materialien bereits soweit herabgesetzt ist, dass sich diese nicht mehr entzünden können. Abhängig von der in dem betroffenen Schutzraum vorhandenen Brandlast liegt das Vollinertisierungsniveau in der Regel bei 11 Vol.-% bis 12 Vol.-% Sauerstoffkonzentration.

Die bisher bekannten Lösungen, bei welchen ein Inertisierungsverfahren zur Brandlöschung oder zur Minimierung des Risikos der Entstehung eines Brandes eingesetzt werden, sind für umschlossene Räume ausgelegt, so dass sämtliche Waren, die in dem umschlossenen Raum gelagert sind, in das Brandschutzkonzept mit eingebunden sind. Oftmals allerdings ist es nicht notwendig, als Präventionsmaßnahme das gesamte Volumen des umschlossenen Raum dauerzuinertisieren, da beispielsweise nur bestimmte Bereiche des Raumes zur Lagerung von brennbaren Materialien dienen, während andere Bereiche des Raumes ungenutzt bleiben bzw. dort nicht brennbare Materialien gelagert werden. Insbesondere bei großen Lagerhallen ist eine Dauerinertisierung des gesamten Lagerraumvolumens aus wirtschaftlicher Sicht nur dann sinnvoll, wenn tatsächlich auch das gesamte Volumen des Raumes zur Lagerung von brandempfindlichen Materialien genutzt wird.

Da sich insbesondere die Konsumgüter- und Lebensmittelindustrie eng an dem Verbraucherverhalten orientiert und ein verändertes Verbraucherverhalten unmittelbar Auswirkungen auf den Markt hat, ist es für den Handel erwünscht, möglichst flexibel auf Lagerungs- und Transportumstrukturierungen reagieren zu können. Demnach sind Lagerhallen gefragt, deren Lagerkapazität und Lagerkondition besonders einfach an die jeweilige Marktsituation angepasst werden können. Dies gilt gleichermaßen für Inertisierungsanlagen, welche bei derartigen Lagerhallen häufig als vorbeugende Brandschutz eingesetzt werden.

Demnach liegt der vorliegenden Erfindung die Aufgabe zu Grunde, ein Inertisierungssystem (Verfahren und Vorrichtung) für einen umschlossenen Raum anzugeben, mit welchem einerseits über eine Dauerinertisierung des Schutzraumes eine wirksame Minderung des Risikos der Entstehung eines Brandes erzielbar ist, und mit welchem andererseits dieser mit der Dauerinertisierung bewirkte präventive Brandschutz bei Bedarf auf räumlich getrennte Zonen des umschlossenen Raums begrenzt werden kann, ohne dass hierfür bauliche Abtrennungen erforderlich sind.

Diese Aufgabe wird mit einem Inertisierungsverfahren der eingangs genannten Art erfindungsgemäß dadurch gelöst, dass ein Inertgas oder ein Inertgasgemisch, dessen Gasdichte verschieden von der mittleren Gasdichte der Raumluftatmosphäre des umschlossenen Raumes ist, derart in den umschlossenen Raum eingeführt wird, dass sich in dem umschlossenen Raum ohne bauliche Abtrennung eine aus einer ersten Gasschicht, einer zweiten Gasschicht und einer zwischen der ersten und der zweiten Gasschicht liegenden Übergangsschicht bestehende Gasschichtung ausbildet, wobei der Sauerstoffgehalt in der ersten Gasschicht im wesentlichen dem Sauerstoffgehalt der Raumluftatmosphäre entspricht, und wobei der Sauerstoffgehalt in der zweiten Gasschicht einem bestimmten, gegenüber dem Sauerstoffgehalt der Raumluftatmosphäre reduzierten, einstellbaren Sauerstoffgehalt entspricht.

Im Hinblick auf die Vorrichtung wird die der Erfindung zugrunde liegende Aufgabe mit einer Inertisierungsanlage zur Minderung des Risikos der Entstehung eines Brandes in einem umschlossenen Raum gelöst, wobei erfindungsgemäß vorgesehen ist, dass die Inertisierungsanlage zumindest eine Inertgasquelle zum Bereitstellen eines Inertgases oder eines Inertgasgemisches und ein mit einer Steuerung ansteuerbares Zufuhr- und Auslassdüsensystem zum Einbringen des von der Inertgasquelle bereitgestellten Inertgases bzw. Inertgasgemisches in die Raumluftatmosphäre des umschlossenen Raumes aufweist, wobei das Inertgas bzw. das Inertgasgemisch eine Gasdichte aufweist, die verschieden von der mittleren Gasdichte der Raumluftatmosphäre umschlossenen Raumes ist, und wobei mit Hilfe des Zufuhr- und Auslassdüsensystems in geregelter Weise das Inertgas bzw. Inertgasgemisch derart in den umschlossenen Raum eingeführt wird, dass sich in dem umschlossenen Raum ohne bauliche Abtrennung eine aus einer ersten Glasschicht, einer zweiten Gasschicht und einer zwischen der ersten und der zweiten Glasschicht liegenden Übergangsschicht bestehende Gasbeschichtung ausbildet.

Bei der erfindungsgemäßen Vorrichtung handelt es sich somit um eine mögliche Realisierung durch Durchführung des erfindungsgemäßen Inertisierungswerfahrens. Bei dieser Realisierung entspricht der Sauerstoffgehalt in der Zone der ersten Gasschicht im wesentlichen dem Sauerstoffgehalt der Raumluftatmosphäre. Andererseits entspricht der Sauerstoffgehalt in der Zone der zweiten Gasschicht einem bestimmten, gegenüber dem Sauerstoffgehalt der Raumluftatmosphäre reduzierten, einstellbaren Sauerstoffgehalt.

Die mit der erfindungsgemäßen Lösung erzielbaren Vorteile liegen auf der Hand. Demnach können in bestimmten Zonen des umschlossenen Raumes die einzulagernden Produkte bzw. Waren ohne räumliche Trennung und ohne aufwendige Isolierungsmaßnahmen untergebracht werden, so dass die Verfügbarkeit der eingelagerten Waren stets vorhanden ist, wobei der Sauerstoffgehalt der Zonen des umschlossenen Raumes an das Brand- und Entzündungsverhalten der dort eingelagerten Waren individuell angepasst ist. Beispielsweise sind brandempfindliche bzw. leichtentzündliche Waren in der Zone der zweiten Gasschicht unterzubringen, in welcher ein gegenüber der Raumluftatmosphäre reduzierter Sauerstoffgehalt eingestellt ist, während schwerer entzündliche oder nicht brennbare Waren in der Zone der ersten Gasschicht gelagert werden können. Andererseits ist es selbstverständlich auch denkbar, dass nur in der Zone des umschlossenen Raumes, in welcher die zweite Gasschicht ausgebildet ist, Waren gelagert werden, während in der Zone, in welcher die erste Gasschicht vorliegt, unbesetzt bleibt. Dies ist beispielsweise dann sinnvoll, wenn sämtliche im umschlossenen Raum einzulagernden Waren brandempfindlich bzw. leichtentzündlich sind, wobei allerdings mit den einzulagernden Waren die Lagerkapazität des umschlossenen Raumes nicht vollständig ausgeschöpft wird.

Der Sauerstoffgehalt in der Zone der ersten Gasschicht entspricht dem Sauerstoffgehalt der Raumluftatmosphäre. Demnach liegt dann in der ersten Gasschicht ein Sauerstoffgehalt von etwa 21 Vol.-% vor, wenn die Raumluftatmosphäre zum Zeitpunkt der Ausbildung der Gasschichtung in dem umschlossenen Raum einen Sauerstoffgehalt aufweist, der dem Sauerstoffgehalt der Umgebungsluft (d.h. ca. 21 Vol.-%) entspricht. Andererseits ist es selbstverständlich denkbar, dass der umschlossene Raum zum Zeitpunkt der Ausbildung der Gasschichtung bereits auf einem Grundinertisierungsniveau dauerinertisiert ist. Wenn beispielsweise vor der Ausbildung der Gasschichtung in dem umschlossenen Raum bereits ein Grundinertisierungsniveau mit einem Sauerstoffgehalt von zum Beispiel 15 Vol.-% eingestellt ist, würde nach Ausbildung der Gasschichtung auch die Zone, in welcher die erste Gasschicht vorliegt, einen Sauerstoffgehalt von 15 Vol.-% aufweisen.

Unter dem hierin verwendeten Begriff "Inertgas" sind alle geeigneten Gase zu verstehen, die chemisch inert sind und eine auf der Sauerstoffverdrängung beruhenden Löschwirkung aufweisen. Der mit Inertgasen erzielbare Stickeffekt tritt bei Unterschreitung der für die Verbrennung erforderlichen spezifischen, materialabhängigen Grenzwerte ein. Wie bereits eingangs dargelegt, erlischt zumeist das Feuer schon bei einer Absenkung des Sauerstoffanteils auf 13,8 Vol.-%. Dazu muss das vorhandene Volumen in der zweiten Gasschicht der Raumluftatmosphäre nur um etwa 1/3 mit dem eingeführten Inertgas verdrängt werden, was einer Inertgaskonzentration von 34 Vol.-% entspricht. Bei Brandstoffen, die zur Verbrennung erheblich weniger Sauerstoff benötigen, ist eine entsprechend höhere Inertgaskonzentration erforderlich, was beispielsweise bei Acetylen, Kohlenmonoxid und Wasserstoff der Fall ist. Im einzelnen kommen als Inertgase gemäß der vorliegenden Erfindung insbesondere das Löschmittel Argon, Stickstoff, Kohlendioxid oder Mischungen hieraus (Inergene, Argonite) in Frage.

Des weiteren wird in der vorliegenden Spezifikation unter dem Begriff "Gasdichte" die nach dem idealen Gasgesetz bestimmbare Dichte eines Gases verstanden. Demnach gilt für die Gasdichte plus die nachfolgend angegebene Beziehung: ${ρ}_{Gas} = \frac{p ⋅ M}{{R}_{m} ⋅ T} ,$ wobei ρ*_{Gas}* die Gasdichte in kg/m³, *p* der im Gas herrschende Druck in kPa, *M* die molare Masse des Stoffes in g/mol, *Rₘ* die allgemeine Gaskonstante (= 8,134 J/mol/K), und die T die absolute Temperatur in K ist.

In der nachfolgenden Tabelle 1 ist eine beispielhafte Auflistung der jeweiligen Gasdichten ρ*_{Gas}* verschiedener Inertgase angegeben, die in reiner Form oder als Gemisch bei der erfindungsgemäßen Lösung beispielsweise zum Einsatz kommen können. Die Angaben der Tabelle beziehen sich auf Normalbedingungen, wenn also ein Druck *p* von 1013,25 hPa (= 1,01325 bar) und eine Temperatur *T* von 273,15 K (= 0°C) vorliegt.

**Tabelle 1**

| **Inertgas** | **Dichte [kg/m³]** | **Formelzeichen** |
|---|---|---|
| Helium | 0,178 | He |
| Stickstoff | 1,251 | N₂ |
| Argon | 1,784 | Ar |
| Kohlenstoffdioxid | 1,977 | CO² |
| Krypton | 3,479 | Kr |
| Xenon | 5,897 | Xe |
| Luft bei 0° C | 1,292 | |

Es ist ersichtlich, dass mit der erfindungsgemäßen Lösung die laufenden Kosten für das Bereitstellen eines präventiven Brandschutzes, und somit die Logistikkosten eines Lagerbetreibers nachhaltig gesenkt werden können, da als Präventivmaßnahme nicht mehr notwendigerweise das gesamte Raumvolumen mit einem Inertgas bzw. einem Inertgasgemisch dauerinertisiert werden muss. Vielmehr werden, ohne dass bauliche Maßnahmen durchgeführt werden müssen, im Raumvolumen räumlich getrennte Zonen mit unterschiedlichen, vorab festlegbaren Sauerstoffgehalten bzw. Inertisierungsniveaus gebildet. Dadurch können erhebliche Vorteile bei der Lagerhaltung erzielt werden, da sowohl brandgefährdete Produkte als auch brandungefährdete Produkte ohne räumliche Trennung und ohne aufwendige Isolierungsmaßnahmen in einem Lager (umschlossenen Raum) untergebracht werden können.

Die der erfindungsgemäßen Lösung zu Grunde liegende Grundidee ist in der physikalischen Schichtung von Gasen unterschiedlicher spezifischer Dichte zu sehen. Derartige Gasschichtungen sind relativ stabil und werden in idealer Weise, insbesondere wenn in dem umschlossenen Raum keine Luftdurchströmung oder Luftumwälzung vorgesehen ist, in erster Linie nur durch den Diffusionsstrom der in den beiden Gasschichten vorhandenen Gasteilchen beeinflusst. Durch geeignete Maßnahmen, auf die nachfolgend näher eingegangen wird, kann erreicht werden, dass die Diffusionskoeffizienten der jeweiligen Gasteilchen entsprechend kompensiert werden, um somit über längere Zeit die in dem umschlossenen Raum eingestellte Gasschichtung aufrechtzuerhalten.

Bei der Übergangsschicht, also derjenigen Zone, die zwischen der ersten und der zweiten Gasschicht vorliegt, handelt es sich um die zwischen den beiden Gasschichten vorgesehene Grenzschicht, deren Dicke im Verhältnis zu der Dicke der ersten und der zweiten Gasschicht relativ klein ist. In der Übergangsschicht liegt eine Vermischung der in den beiden Gasschichten vorhandenen Gasteilchen vor, wobei diese Vermischung in erster Linie durch den Diffusionsstrom der Gasteilchen bedingt ist.

Vorteilhafte Weiterentwicklungen der erfindungsgemäßen Lösung sind in den Unteransprüchen angegeben.

So ist im Hinblick auf ein längerfristiges Beibehalten der durch die beiden Gasschichten ausgebildeten Lagerzonen im umschlossenen Raum in vorteilhafter Weise vorgesehen, dass die in dem umschlossenen Raum ausgebildete Gasschichtung durch geregeltes Nachführen von Inertgas bzw. einem Inertgasgemisch in die zweite Gasschicht, sowie durch geeignetes Abführen von Gas aus der zweiten Gasschicht und/oder aus der Übergangsschicht aufrechterhalten wird. Es handelt sich hierbei somit um eine Maßnahme, mit welcher der der Gasschichtung entgegenwirkende Diffusionsstrom in effektiver Weise kompensiert wird.

Wegen der mit dem aus der Gasdynamik bekannten Verteilungssatz von Boltzmann beschriebenen Gesetzmäßigkeit, wonach aufgrund der inneren Energie der Gasteilchen (Entropie) sowohl die Diffusion der in der ersten Gasschicht vorhandenen Gasteilchen, als auch die Diffusion der in der zweiten Gasschicht vorhandenen Gasteilchen der in dem umschlossenen Raum ausgebildeten Gasschichtung entgegenwirken, ist es erforderlich, kontinuierlich oder zur vorgegebenen Zeiten bzw. Ereignissen Gas vorzugsweise aus der Übergangsschicht abzuführen, wobei gleichzeitig in geregelter Weise Inertgas bzw. ein Inertgasgemisch zumindest einer der beiden Gasschichten, beispielsweise der zweiten Gasschicht, nachführt wird. Durch das Abführen von Gas aus der Übergangsschicht wird insbesondere der aus der zweiten Gasschicht in die Übergangsschicht eindiffundierte Inertgasanteil zumindest teilweise abgeführt, um somit eine möglichst saubere Trennung zwischen der ersten und der zweiten Gasschicht zu bewirken. Dabei wird insbesondere auch die Dicke der Übergangszone auf einem kleinen Wert gehalten.

Andererseits wird gleichzeitig mit dem Abführen von Gas aus der Übergangsschicht in geregelter Weise eine hinreichende Menge Inertgas in die zweite Gasschicht eingebracht, um zu erreichen, dass der Sauerstoffgehalt in der Zone der zweiten Gasschicht stets den bestimmten, gegenüber dem Sauerstoffgehalt der Raumluftatmosphäre bzw. dem Sauerstoffgehalt der ersten Gasschicht reduzierten Sauerstoffgehalt aufweist. Insbesondere wird mit dieser Maßnahme die räumliche Begrenzung der die Gasschichtung ausbildenden Gasschichten in einer besonders effektiven aber dennoch leicht realisierbaren Weise beibehalten.

In einer besonders vorteilhaften Realisierung der erfindungsgemäßen Lösung ist vorgesehen, dass nach Ausbildung der Gasschichtung in dem umschlossenen Raum einerseits in der Zone der ersten Gasschicht und andererseits in der Zone der zweiten Gasschicht jeweils kontinuierlich oder zu vorgegebenen Zeiten bzw. Ereignissen die Temperatur bestimmt wird, wobei die ermittelten Temperaturwerte der Zonen der ersten und der zweiten Gasschicht dazu verwendet werden, um eine bestimmte Temperaturdifferenz zwischen der Zone der ersten Gasschicht und der Zone der zweiten Gasschicht einzustellen und diese Temperaturdifferenz zu halten. Demnach können mit der vorteilhaften Weiterentwicklung in dem umschlossenen Raum ohne die Verwendung einer baulichen Trennwand oder dergleichen sowohl Zonen (Schichten) mit unterschiedlichen Sauerstoffgehalten als auch Zonen (Schichten) mit unterschiedlichen Temperaturen gebildet und gehalten werden. Besonders bevorzugt ist es dabei, dass die untere Schicht der beiden Gasschichten eine Temperatur aufweist, die niedriger als die obere Schicht der beiden Gasschichten ist, um eine Temperaturschichtung zu erreichen, die bekannterweise äußerst stabil ist.

Da bei dieser bevorzugten Weiterentwicklung die Zone der oberen Gasschicht, vorzugsweise die Zone der zweiten Gasschicht, im Hinblick auf die Zone der unteren Gasschicht, vorzugsweise die Zone der ersten Gasschicht, eine höhere Temperatur aufweist, wird mit der Temperaturschichtung die Aufrechterhaltung der in dem umschlossenen Raum ausgebildeten Gasschichtung weiter unterstützt. Dabei sei darauf hingewiesen, dass die Gasdichte ρ*_{Gas}* des Inertgases bzw. des Inertgasgemisches gemäß der oben angegebenen Gleichung 1 umgekehrt proportional zur Temperatur T ist, so dass in dem Fall, wenn die Zone der zweiten Gasschicht eine im Vergleich zur Zone der ersten Gasschicht höhere Temperatur aufweist, der Dichteunterschied Δρ*_{Gas}* zwischen dem zum Ausbilden der zweiten Gasschicht verwendeten Inertgas und dem die Raumluftatmosphäre ausbildenden Gas verstärkt wird.

Die in der zuletzt genannten Weiterentwicklung angesprochene Temperaturmessung erfolgt auf eine bekannte Art und Weise, wobei insbesondere von Vorteil ist, die jeweiligen Temperaturmesswerte an unterschiedlichen Positionen im umschlossenen Raum bzw. in den jeweiligen Zonen der im umschlossenen Raum ausgebildeten Gasschichten aufzunehmen, um eine möglichst genaue und insbesondere redundante Temperaturbestimmung zu ermöglichen.

Die technische Durchführung zum Einstellen und Halten der genannten Temperaturdifferenz zwischen der ersten und der zweiten Gasschicht ist ebenfalls auf unterschiedliche Weisen realisierbar. Insbesondere wäre es denkbar, dass das zum Ausbilden der Gasschichtung in den umschlossenen Raum eingeleitete Inertgas bzw. Inertgasgemisch, vorab entsprechend erwärmt oder abgekühlt wird, um somit in der Zone, in welcher die zweite Gasschicht vorliegt, eine Temperatur einzustellen, die im Vergleich zur mittleren Temperatur der Zone der ersten Gasschicht höhere bzw. niedriger ist. Andererseits wäre es aber auch denkbar, durch entsprechende Heiz-/Kühlelemente, die an geeigneten Positionen in den Zonen der jeweiligen Gasschichten angeordnet sind, die Temperaturdifferenz einzustellen bzw. aufrechtzuerhalten. Insbesondere sind hier aber auch andere Lösungen denkbar.

Um zu erreichen, dass die mit der erfindungsgemäßen Lösung vorgesehene präventive Brandschutzmaßnahme für längere Zeit zuverlässig aufrechterhalten bleibt, ist es in einer vorteilhaften Weiterentwicklung vorgesehen, dass der Sauerstoffgehalt in der Zone der zweiten Gasschicht kontinuierlich oder zu vorgegebenen Zeiten bzw. Ereignissen gemessen wird, und dass durch geregeltes Nachführen von Inertgas bzw. eines Inertgasgemisches in die Zone der zweiten Gasschicht, sowie durch geregeltes Abführen von Gas aus der Zone der zweiten Gasschicht und/oder aus der Übergangsschicht der Sauerstoffgehalt in der Zone der zweiten Gasschicht auf dem Inertisierungsniveau gehalten wird, welches dem vorab festlegbaren, und gegenüber dem Sauerstoffgehalt der Zone der ersten Gasschicht reduzierten Sauerstoffgehalt entspricht. Somit kann erreicht werden, dass im umschlossenen Raum in der Zone, in welcher die zweite Glasschicht vorliegt, eine Dauerinertisierung eingestellt und gehalten wird, bei welcher - je nach den in der Zone der zweiten Gasschicht gelagerten Waren bzw. deren Brennbarkeit und deren Entzündungsverhalten - ein wirksamer Brandschutz gewährleistet ist. Es ist ersichtlich, dass der vorab festlegbare, und gegenüber dem Sauerstoffgehalt der Zone der ersten Gasschicht reduzierte Sauerstoffgehalt der Zone der zweiten Gasschicht an das Brand- bzw. Entzündungsverhalten der in dieser Zone einzulagernden bzw. eingelagerten Waren entsprechend angepasst ist.

Die Messung des Sauerstoffgehaltes in der Zone der zweiten Gasschicht erfolgt auf übliche weise, wobei sich insbesondere ein aspirativ arbeitendes System eignet, bei welchem vorzugsweise an einer Vielzahl von Stellen in der Zone der zweiten Gasschicht über ein Rohrleitungs- oder Kanalsystem eine repräsentative Teilmenge der Atmosphäre der zweiten Gasschicht aktiv angesaugt und diese Teilmenge dann einer Messkammer mit einem Detektor zum Erfassen des Sauerstoffgehaltes zugeleitet wird. Selbstverständlich kommen hier auch andere Lösungen in Frage.

Im Hinblick auf das bei der erfindungsgemäßen Lösung verwendete Inertgas bzw. Inertgasgemisch ist besonders bevorzugt vorgesehen, dass dieses Inertgas bzw. Inertgasgemisch eine spezifische Gasdichte ρ*_{Gas}* aufweist, die bei gleicher Temperatur verschieden von der spezifischen Gasdichte ρ*_{Gas}* der Raumluftatmosphäre ist. Wie bereits in Tabelle 1 beispielhaft angegeben, kommen hierbei unterschiedliche Inertgase in Frage. Insbesondere ist es denkbar, als Inertgas Argon, Kohlendioxid oder Krypton bzw. Xenon bzw. Mischungen hiervon zu verwenden, also Gase, deren Gasdichte ρ_{Gas} höher als die Gasdichte von "normaler" Luft bzw. höher als die Gasdichte der Raumluftatmosphäre des umschlossenen Raumes ist, wenn die Raumluftatmosphäre zum Zeitpunkt der Ausbildung der Gasschichtung in dem umschlossenen Raum eine chemische Zusammensetzung aufweist, die der chemischen Zusammensetzung der normalen Umgebungsluft entspricht.

Wenn in solch einem Fall die Temperatur der Zone der zweiten Gasschicht, in welcher also zum Ausbilden der Gasschichtung das Inertgas eingeleitet wurde, niedriger als die Temperatur der Zone der ersten Gasschicht, also niedriger als die Temperatur der Raumluftatmosphäre ist, bildet sich in dem umschlossenen Raum eine besonders gut ausgeprägte und stabile Schichtung aus, bei welcher die Zone der zweiten Gasschicht unterhalb der Zone der ersten Gasschicht liegt.

Andererseits wäre es selbstverständlich aber auch denkbar, als Inertgas beispielsweise Stickstoff, Helium oder eine Mischung hiervon zu nehmen, also ein Gas, dessen mittlere Gasdichte niedriger als die Gasdichte von Luft ist. Hierbei ist es insbesondere bei dem Inertgas Stickstoff sinnvoll, vor dem Einleiten des Inertgases in den Raum bzw. in die Zone der zweiten Gasschicht dieses Inertgas entsprechend zu erwärmen, um somit dessen spezifische Gasdichte weiter herabzusetzen, wodurch eine Gasschichtung im umschlossenen Raum realisierbar ist, bei welcher die zweite Gasschicht oberhalb der ersten Gasschicht liegt.

Um zu erreichen, dass in dem umschlossenen Raum Waren mit unterschiedlichem Entzündungsverhalten eingelagert werden können, ist in einer bevorzugten Weiterentwicklung vorgesehen, dass nicht nur in der Zone des umschlossenen Raumes, in welcher die zweite Gasschicht ausgebildet ist, sondern auch in der Zone des Raumes, in welcher die erste Gasschicht ausgebildet ist, eine Dauerinertisierung ausgebildet ist. Im einzelnen wäre es bei dieser bevorzugten Weiterentwicklung denkbar, dass vor dem Ausbilden der Gasschichtung in dem umschlossenen Raum durch Einleitung eines Inertgases oder eines Inertgasgemisches die Raumluftatmosphäre des umschlossenen Raumes derart verändert wird, dass der Sauerstoffgehalt in der Raumluftatmosphäre auf ein bestimmtes Grundinertisierungsniveau abgesenkt wird, welches einem im Vergleich zum normalen Luftsauerstoffgehalt (ca. 21 Vol.-%) reduzierten Sauerstoffgehalt entspricht. Durch diese Maßnahme, die vor dem Ausbilden der Gasschichtung in dem umschlossenen Raum vorzunehmen ist, wird erreicht, dass nach dem Ausbilden der Gasschichtung in dem umschlossenen Raum zwei räumlich voneinander getrennte Zonen mit unterschiedlichem Sauerstoffgehalt gebildet werden, wobei die jeweiligen Sauerstoffgehalte dieser beiden Zonen bzw. Gasschichten im Vergleich zum Sauerstoffgehalt der normalen Umgebungsluft reduziert sind. Durch eine geeignete Wahl des Grundinertisierungsniveaus, welches vor dem Ausbilden der Gasschichtung in dem umschlossenen Raum eingestellt wird, und durch eine geeignete Wahl des bestimmten Sauerstoffgehaltes, der bei der Ausbildung der Gasschichtung in der zweiten Gasschicht eingestellt wird, ist es somit möglich, die jeweiligen Sauerstoffgehalte der beiden die Gassichtung ausbildenden Gasschichten auf ein an die in den jeweiligen Zonen einzulagernden Waren angepasstes Inertisierungsniveau einzustellen.

In einer bevorzugten Weiterentwicklung insbesondere der zuletzt genannten Ausführungsform ist vorzugsweise vorgesehen, dass der Sauerstoffgehalt in der erste Gasschicht kontinuierlich oder zu vorgegebenen Zeiten gemessen wird, und dass durch geregeltes Nachführen von Inertgas bzw. einem Inertgasgemisch in die erste Gasschicht sowie durch geregeltes Abführen von Gas aus der ersten Gasschicht und/oder aus der Übergangsschicht der Sauerstoffgehalt in der ersten Gasschicht auf dem Grundinertisierungsniveau gehalten wird. Hierbei handelt es sich um eine geeignete Maßnahme, mit welcher erreicht wird, dass durch den Diffusionsstrom der einzelnen Gasteilchen die ausgebildete Schichtung nicht über längere Zeit aufgelöst wird.

Um zu erreichen, dass die erfindungsgemäße Lösung nicht nur als präventiver Brandschutz, sondern als auch Maßnahme, zur Bekämpfung eines Feuers verwendet werden kann, ist in einer bevorzugten Weiterentwicklung vorgesehen, dass vorzugsweise in der zweiten Gasschicht kontinuierlich oder zu vorgegebenen Zeiten bzw. Ereignissen zumindest eine Brandkenngröße gemessen wird, wobei im Falle der Detektion zumindest einer Brandkenngröße bzw. eines Brandes durch plötzliches Einleiten von Inertgas vorzugsweise in die Zone der zweiten Gasschicht der Sauerstoffgehalt in der zweiten Gasschicht oder im gesamten Raumvolumen auf ein Vollinertisierungsniveau abgesenkt wird, welches einem im Vergleich zum bestimmten Inertisierungsniveau noch weiter reduzierten Sauerstoffgehalt entspricht, und bei welchem die Entflammbarkeit der in der Zone der zweiten Gasschicht eingelagerten Waren wirksam unterbunden werden kann bzw. bei welchem eine wirksame Brandlöschung möglich ist. Selbstverständlich wäre es aber auch denkbar, im Falle eines Brandes zusätzlich oder alternativ zu dem Einstellen des Vollinertisierungsniveaus ein chemisches Löschgas in den Raum einzuleiten, dessen Löschwirkung nicht auf dem Stickeffekt beruht. Als chemisches Löschgas kommt zum Beispiel HFC-227ea oder Novec^{®}1230 bzw. eine Mischung hiervon in Frage.

Unter dem Begriff "Brandkenngröße" werde physikalische Größen verstanden, die in der Umgebung eines Entstehungsbrandes messbaren Veränderung unterliegen, z.B. die Umgebungstemperatur, der Feststoff- oder Flüssigkeits- oder Gasanteil in der Umgebungsluft (Bildung von Rauch in Form von Partikeln oder Aerosolen oder Dampf) oder die Umgebungsstrahlung.

Vorzugsweise erfolgt die Detektion der Brandkenngröße mit Hilfe eines aspirativen Ansaugrohrsystems, mit welchem repräsentative Teilmengen beispielsweise der Atmosphäre der zweiten Gasschicht aktiv angesaugt und diese Teilmenge dann einer Messkammer mit einem Detektor zum Erfassen einer Brandkenngröße zugeleitet wird. Selbstverständlich kommen hier aber auch andere Maßnahmen in Frage.

Alternativ oder zusätzlich zu der zuvor genannten Ausführungsform ist es ferner denkbar, dass in der Zone der ersten Gasschicht kontinuierlich oder zu vorgegebenen Zeiten bzw. Ereignissen zumindest einer Brandkenngröße gemessen wird, wobei im Falle der Detektion einer Brandkenngröße durch plötzliches Einleiten von Inertgas oder eines Inertgasgemisches bzw. eines Löschgases in die Zone der ersten Gasschicht der Sauerstoffgehalt in der ersten Gasschicht auf ein Inertisierungsniveau abgesenkt wird, welches einem im Vergleich zum Sauerstoffgehalt der Raumatmosphäre reduzierten Sauerstoffgehalt entspricht, und bei welchem die Entzündbarkeit der in der mit der ersten Gasschicht gebildeten Zone gelagerten Waren wirksam unterbunden ist.

Schließlich ist im Hinblick auf das erfindungsgemäße Verfahren noch vorteilhaft, dass die jeweiligen Schichtdicken, d.h. die Dicke der Zone der ersten Gasschicht und die Dicke der Zone der zweiten Gasschicht einstellbar sind. Mit dieser Weiterentwicklung ist eine besonders schnelle und leicht zu realisierende Erweiterbarkeit der feuergeschützten Zonen in dem Raum durch flexible Ausbildung der jeweiligen Gasschichten im Lagerraumvolumen möglich.

In einer vorrichtungstechnischen Realisierung der erfindungsgemäßen Lösung ist es bevorzugt, dass das Auslassdüsensystem wenigstens eine in vertikaler Richtung verschiebbare Auslassdüse aufweist, so dass die vertikale Position bzw. Lage der zweiten Gasschicht, und somit auch die Position bzw. Lage der ersten Gasschicht im umschlossenen Raum einstellbar ist.

Auch ist es bevorzugt, dass die erfindungsgemäße Vorrichtung zur Durchführung des Inertisierungsverfahrens ferner ein über eine Steuerung ansteuerbares Absaugsystem aufweist, um in geregelter Weise Gas aus der zweiten Gasschicht und/oder insbesondere aus der Übergangsschicht abzuführen, während gleichzeitig über das Auslassdüsensystem in die Zone der zweiten Gasschicht Inertgas nachgeführt ist, wodurch der Sauerstoffgehalt in der Zone der zweiten Gasschicht auf dem Inertisierungsniveau gehalten wird, welches dem bestimmten Sauerstoffgehalt entspricht.

Nachfolgend werden unter Bezugnahme auf die beiliegenden Zeichnungen bevorzugte Ausführungsformen der erfindungsgemäßen Inertisierungsanlage beschrieben. Es zeigt:
- Fig. 1: eine erste bevorzugte Ausführungsform der erfindungsgemäßen Inertisierungsanlage; und
- Fig. 2: eine zweite bevorzugte Ausführungsform der erfindungsgemäßen Inertisierungsanlage.

In Fig. 1 ist eine bevorzugte Ausführungsform der erfindungsgemäßen Inertisierungsanlage zur Minderung des Risikos eines Brandes in einem umschlossenen Raum 10 dargestellt, wobei diese Anlage insbesondere zur Durchführung des erfindungsgemäßen Inertisierungsverfahrens geeignet ist.

Die in Fig. 1 schematisch dargestellte Anlage weist eine Inertgasquelle 20 zum Bereitstellen eines Inertgases oder eines Inertgasgemisches auf, die beispielsweise einen Inertgasgenerator 20a, insbesondere einen Stickstoffgenerator und eine Gastlaschenbatterie 20b umfasst, in welcher unter hohem Druck ein Inertgas bzw. ein Inertgasgemisch gelagert ist. Mit dem Inertgasgenerator 20a ist ein Umgebungsluft-Kompressor 20a' verbunden. Über eine Steuerung 15 wird die Luftförderrate des Umgebungsluft-Kompressors 20a' entsprechend geregelt. Auf diese Weise kann mittels der Steuerung 15 die von der Inertgasanlage 20a, 20a' bereitgestellte Inertgasrate festgelegt werden.

Das von der Inertgasanlage 20a, 20a' erzeugte Inertgas und/oder das von der Gasflaschenbatterie 20b bereitgestellte Inertgas wird über das Zufuhrrohrsystem 17a dem zu überwachenden Raum 10 zugeführt; selbstverständlich können aber auch mehrere Schutzräume mit dem Zufuhrrohrsystem 17a verbunden sein. Im einzelnen erfolgt die Zufuhr des mit der Inertgasquelle 20 bereitgestellten Inertgases über die Auslassdüsen 17b, die an geeigneter Stelle im Raum 10 angeordnet sind.

Bei der dargestellten Ausführungsform wird unter anderem das Inertgas, in vorteilhafter Weise Stickstoff, vor Ort aus der Umgebungsluft gewonnen. Der Inertgasgenerator bzw. Stickstoffgenerator 20a funktioniert beispielsweise nach der aus dem Stand der Technik bekannten Membran- oder PSA-Technik, um mit Stickstoff angereicherte Luft mit beispielsweise 90 Vol.-% bis 95 Vol.-% Stickstoffanteil zu erzeugen. Diese mit Stickstoff angereicherte Luft dient als Inertgas, welches dem Raum 10 über das Zufuhrrohrsystem 17a zugeführt wird. Die bei der Erzeugung des Inertgases anfallende, mit Sauerstoff angereicherte Luft wird über ein weiteres Rohrsystem 13 nach Außen abgeführt.

Wie bereits angedeutet, ist die Inertgasquelle 20 über das Zufuhrleitungssystem 17a und das Auslassdüsensystem 17b mit dem umschlossenen Raum 10 verbunden. Das Auslassdüsensystem 17b weist vorzugsweise eine Vielzahl von Auslassdüsen auf, die in der dargestellten Ausführungsform in einer horizontalen Ebene in Inneren des Raumes 10 verteilt angeordnet sind. Die geregelte Zufuhr des von der Inertgasquelle 20 bereitgestellten Inertgases in die Raumluftatmosphäre des umschlossenen Raumes 10 erfolgt durch eine geeignete Ansteuerung eines Stellventils V1 im Zufuhrleitungssystem 17a. Im einzelnen ist das Stellventil V1 mit der bereits erwähnten Steuerung 15 entsprechend ansteuerbar, so dass die über das Zufuhrleitungssystem 17a und das Auslassdüsensystem 17b in die Raumluftatmosphäre des umschlossenen Raumes 10 eingebrachte Menge des von der Inertgasquelle 20 bereitgestellten Inertgases entsprechend geregelt werden kann.

Bei der bevorzugten Ausführungsform wird als Inertgas beispielsweise Stickstoff verwendet, welches bei Normalbedingungen eine Gasdichte von 1,251 kg/m³ aufweist.

Das Auslassdüsensystem 17b der dargestellten Ausführungsform ist derart über die Steuerung 15 ansteuerbar ausgeführt, dass sich in den umschlossenen Raum 10 ohne bauliche Abtrennung eine aus einer ersten Gasschicht A, einer zweiten Gasschicht B und einer zwischen der ersten und der zweiten Gasschicht A, B liegenden Übergangsschicht C bestehende Gasschichtung ausbildet. Bei dieser Gasschichtung entspricht der Sauerstoffgehalt in der Zone der ersten Gasschicht A im Wesentlichen dem Sauerstoffgehalt der Raumluftatmosphäre, wobei der Sauerstoffgehalt in der Zone der zweiten Gasschicht B einem bestimmten, gegenüber dem Sauerstoff der Raumluftatmosphäre reduzierten, einstellbaren Sauerstoffgehalt entspricht. Der bestimmte Sauerstoffgehalt in der Zone der zweiten Gasschicht B wird dabei durch die Menge des über das Zufuhrleitungssystem 17a und das Auslassdüsensystem 17b in die Zone der zweiten Gasschicht B eingebrachten Inertgases eingestellt.

Bei der dargestellten Ausführungsform ist, um eine möglichst stabile Schichtung in der Raumluftatmosphäre des Raumes zu erzielen, vorgesehen, dass der als Inertgas verwendete Stickstoff vor dem Einleiten in den umschlossenen Raum 10 im Vergleich zur mittleren Temperatur der Raumluftatmosphäre des Raumes 10 erwärmt wird, infolgedessen die spezifische Dichte des Inertgases (Stickstoffes) im Vergleich zur spezifischen Dichte der in dem umschlossenen Raum vor dem Einleiten des Inertgases vorhandenen Luft deutlich geringer ist. Da das Auslassdüsensystem 17b bei der dargestellten Ausführungsform im oberen Bereich des umschlossenen Raumes 10 angeordnet ist, wird beim Einleiten des vorzugsweise erwärmten Stickstoffes in den umschlossenen Raum 10 zunächst der obere Bereich des Raumes 10 mit dem Inertgas geflutet, während im unteren Bereich des Raumes nach wie vor die normale Umgebungsluft vorhanden ist.

Indem die Inertgaszufuhr angehalten wird, bevor das gesamte Raumluftvolumen mit Inertgas geflutet ist, kann in dem umschlossenen Raum 10 die bereits erwärmte zweischichtige Gasschichtung ausgebildet werden, wobei die untere Gasschicht (erste Gasschicht A) einen Sauerstoffgehalt aufweist, der dem Sauerstoffgehalt der normalen Umgebungsluft entspricht (21 Vol-%). Andererseits ist durch das Einleiten des Inertgases im oberen Bereich des Raumes 10 eine Zone (zweite Gasschicht B) ausgebildet, in welcher der Sauerstoffgehalt im Vergleich zum Sauerstoffgehalt der normalen Umgebungsluft bzw. im Vergleich zum Sauerstoffgehalt der ersten Gasschicht A reduziert ist.

Demnach liegt in der Zone der zweiten Gasschicht B, also im oberen Bereich des Raumes 10 eine Dauerinertisierung vor, so dass in dieser Zone die Entflammbarkeit der dort gelagerten Waren herabgesetzt ist. Der Sauerstoffgehalt in der Zone der zweiten Gasschicht B wird dabei auf ein Inertisierungsniveau eingestellt, welches einem bestimmten, gegenüber dem Sauerstoffgehalt der ersten Gasschicht A reduzierten, Sauerstoffgehalt entspricht, wobei dieses Inertisierungsniveau durch eine geeignete Zufuhr der Inertgasmenge in die Zone der zweiten Gasschicht B entsprechend festlegbar ist.

Bei der bevorzugten Ausführungsform der erfindungsgemäßen Inertisierungsanlage wird als Inertgas erwärmter Stickstoff verwendet. Hierzu wäre es denkbar, dass der Inertgasquelle 20 ein entsprechendes Heizsystem 18 nachgeschaltet ist, um das von der Inertgasquelle 20 dem Zufuhrleitungssystem 17a zugeführte Inertgas aufzuheizen. Alternativ oder zusätzlich hierzu wäre es aber auch denkbar, dass die Auslassdüsen 17b mit entsprechenden Heizelementen versehen sind, um beim Abgeben des Inertgases dieses entsprechend zu erwärmen.

Um zu erreichen, dass die ausgebildete Gasschichtung über längere Zeit aufrechterhalten bleibt, weist die in Fig. 1 exemplarisch dargestellte Inertisierungsanlage des weiteren ein Absaugsystem 12 auf, welches in der zwischen der ersten Gasschicht A und der zweiten Gasschicht B liegenden Übergangsschicht C angeordnet ist. Mit diesem Absaugsystem 12 wird kontinuierlich oder zu mit der Steuerung 15 festlegbaren Ereignissen bzw. Zeiten das Gas in der Übergangsschicht C abgesaugt, während über das Auslassdüsensystem 17b gleichzeitig frisches Inertgas in die Zone der zweiten Gasschicht B eingeleitet wird. Mit dieser Maßnahme ist eine Vermischung der beiden Gasschichten A, B wirksam unterdrückt.

Im Einzelnen weist das Absaugsystem 12 ein in der Übergangsschicht C angeordnetes Absaugdüsensystem 12a und einen Lüfter 12b auf. Die Drehzahl und/oder die Drehrichtung des Lüfters 12b sind über die Steuerung 15 ansteuerbar. Optional kann zwischen dem Lüfter 12b und dem Absaugdüsensystem 12a auch noch ein mit der Steuerung 15 ansteuerbares Stellventil V2 angeordnet sein. Durch eine geeignete Regelung der Drehzahl des Lüfters 12b wird über das Absaugdüsensystem aus der Übergangsschicht C eine zur Aufrechterhaltung der Gasschichtung hinreichende Menge an Gas abgesaugt und nach Außen abgeführt. Andererseits kann durch eine geeignete Ansteuerung des Lüfters 12b auch dessen Drehrichtung geändert werden, so dass bei Bedarf mit dem Absaugsystem 12 der Übergangsschicht C auch Frischluft zugeführt werden kann.

Indem vorzugsweise die beiden im umschlossenen Raum 10 ausgebildeten Gasschichten A, B unterschiedliche Temperaturen aufweisen, wird eine besonders stabile Gasschichtung erreicht. Diese Temperaturdifferenz kann durch geeignete im Raum 10 bzw. in den jeweiligen Zonen der Gasschichten A, B angeordneten Heiz- bzw. Kühlelemente über längere Zeit aufrechterhalten werden. Diese (in Fig. 1 nicht explizit dargestellten) in den jeweiligen Zonen der Gasschichten A, B angeordneten Heiz- bzw. Kühlelemente werden vorzugsweise über die Steuerung 15 geeignet angesteuert.

Bei der dargestellten Ausführungsform der erfindungsgemäßen Inertisierungsanlage ist in vorteilhafter Weise vorgesehen, dass das Absaugsystem 12 und im einzelnen das Absaugdüsensystem 12a in vertikaler Richtung versetzbar ausgeführt ist, um somit die Schichtdicke der Zone der zweiten Gasschicht B und in diesem Zusammenhang auch die Schichtdicke der Zone der ersten Gasschicht A je nach Bedarf einzustellen. Es ist ersichtlich, dass in einem Fall, wenn das Absaugsystem 12 im oberen Bereich des Raumes 10 angeordnet ist, die Zone der zweiten Gasschicht B entsprechend dünner wird, als wenn das Absaugsystem 12 im unteren Bereich des Raumes 10 vorliegt.

Bei der bevorzugten Ausführungsform ist das Absaugdüsensystem 12a in etwa in der Mitte des umschlossenen Raumes 10 angeordnet, was insofern von Vorteil ist, dass der untere Bereich des Raumes 10, in welchem die erste Gasschicht A ausgebildet ist, nicht von dem eingebrachten Inertgas beeintlusst wird, so dass beispielsweise über eine Tür 9 die freie Begehbarkeit des Raumes 10 möglich ist.

Die dargestellte bevorzugte Ausführungsform der Inertisierungsanlage eignet sich allerdings nicht nur als präventiver Brandschutz im oberen Bereich des Raumes. Vielmehr ist es bei der dargestellten Ausführungsform auch möglich, vor dem Ausbilden der Gasschichtung die Raumluftatmosphäre auf ein Grundinertisierungsniveau abzusenken, indem im gesamten Raum 10 der Sauerstoffgehalt, beispielsweise durch Einleiten eines Inertgases, gegenüber dem Sauerstoffgehalt der normalen Luft entsprechend abgesenkt wird. Nach dem Ausbilden der beiden Gasschichten A, B weist dann die Zone der ersten Gasschicht A einen Sauerstoffgehalt auf, der im Vergleich zur normalen Umgebungsluft reduziert ist, wobei die Zone der zweiten Gasschicht B einen noch weiter reduzierten Sauerstoffgehalt enthält.

Hierzu ist es grundsätzlich denkbar, dass zusätzlich zu der bereits erwähnten Inertgasquelle 20 eine weitere (in Fig. 1 nicht dargestellte) Inertgasanlage vorgesehen wird, um vor dem Ausbilden der Gasschichtung den Raum dauerzuinertisieren. Das hierbei zum Einsatz kommende Inertgas sollte allerdings eine spezifische Gasdichte aufweisen, die verschieden von der Gasdichte des zum Ausbilden der Gasschichtung verwendeten Inertgases ist. Denkbar wäre es hierbei, entweder verschiedene Inertgase und/oder Inertgase mit unterschiedlichen Temperaturen zu verwenden.

Besonders bevorzugt wird als Auslassdüsensystem zum Dauerinertisieren des gesamten Raumes ein Düsensystem 17b verwendet, welches ausgelegt ist, das eingebrachte Inertgas möglichst gleichmäßig in der Raumluftatmosphäre zu verteilen. Selbstverständlich ist es aber auch denkbar, im Raum 10 eine entsprechende Luftumwälzung vorzusehen.

Darüber hinaus ist es von Vorteil, wenn die Anlage ferner zumindest eine Sauerstoffmesseinrichtung 19 zum Erfassen des Sauerstoffgehaltes in der Raumluftatmosphäre des umschlossenen Raumes 10 aufweist. In der in Fig. 1 dargestellten Ausführungsform ist sowohl in der Zone der ersten Gasschicht A als auch in der Zone der zweiten Gasschicht B jeweils eine Sauerstoffmesseinrichtung 19 vorgesehen. Diese Sauerstoffmesseinrichtungen 19 sind vorzugsweise als aspirativ arbeitendes System ausgebildet.

Um zu erreichen, dass die Inertisierungsanlage nicht nur als präventiver Brandschutz, sondern auch als Maßnahme zur Bekämpfung eines Feuer geeignet ist, ist vorgesehen, dass in der Zone der ersten Gasschicht A und in der Zone der zweiten Gasschicht B kontinuierlich oder zu vorgegebenen Zeiten bzw. Ereignissen über jeweils ein zumindest eine Brandkenngröße gemessen wird, wobei im Falle der Detektion zumindest einer Brandkenngröße durch vorzugsweise plötzliches Einleiten von Inertgas in die Zone der zweiten Gasschicht B der Sauerstoffgehalt in dieser Gasschicht auf ein Vollinertisierungsniveau abgesenkt wird. Selbstverständlich ist es aber auch denkbar, dass in der Zone der ersten Gasschicht A eine Detektion von zumindest einer Brandkenngröße durchgeführt wird, und dass im Falle eines Brandes auch in der Zone der zweiten Gasschicht B entsprechende Maßnahmen vorgesehen sind.

Im Einzelnen ist die Anlage zusätzlich mit einem Branderkennungssystem 16 zum Erfassen von zumindest einer Brandkenngröße in der Raumluftatmosphäre des umschlossenen Raumes 10 ausgerüstet. Das Branderkennungssystem 16 ist vorzugsweise als aspiratives System ausgeführt, welches der Atmosphäre der ersten Gasschicht A einerseits und der Atmosphäre der zweiten Gasschicht B andererseits jeweils repräsentative Luft- bzw. Gasroben entnimmt und einem (in Fig. 1 nicht explizit dargestellten) Detektor für zumindest eine Brandkenngröße zuführt. Die vorzugsweise kontinuierlich oder zu Vorgegebenen Zeiten bzw. Ereignissen von der Branderkennungseinrichtung 16 an die Steuerung 15 abgegebenen Signale werden von der Steuerung 15 - gegebenenfalls nach einer Weiterverarbeitung bzw. Auswertung dieser - verwendet, um beispielsweise das Regelventil V1 entsprechend anzusteuern. Im Einzelnen gibt die Steuerung 15 hierfür ein entsprechendes Signal ab, wenn von der Branderkennungseinrichtung 16 ein Brand in dem umschlossenen Raum 10 erfasst wird.

Fig. 2 zeigt eine zweite bevorzugte Ausführungsform der erfindungsgemäßen Inertisierungsanlage. Diese Ausführungsform umfasst als Inertgasquelle 20 einerseits einen Inertgasgenerator 20a, welcher mit einem Umgebungsluft-Kompressor 20a' verbunden ist. Wie auch bei der unter Bezugnahme auf Fig. 1 beschriebenen ersten Ausführungsform, wird über die Steuerung 15 die Luftförderrate des Umgebungsluft-Kompressors 20a', entsprechend geregelt, um die von der Inertgasanlage 20a, 20a' bereitgestellte Inertgasrate festzulegen.

Zusätzlich zu der Inertgasanlage 20a, 20a' ist bei der in Fig. 2 dargestellten Anlage eine Gasflaschenbatterie bzw. ein Druckbehälter 20b vorgesehen, in welcher verflüssigtes CO₂ als Inertgas gelagert ist. Die Gastlaschenbatterie 20b, die selbstverständlich auch als Flüssiggastank ausgeführt sein kann, ist über ein mit der Steuerung 15 ansteuerbares 3-WegeVentil V1 mit dem Zufuhrrohrsystem 17a verbunden. Über das Zufuhrrohrsystem 17a ist das von der Inertgasanlage 20a, 20a', erzeugte Inertgas (mit Stickstoff angereicherte Luft) dem umschlossenen Raum 10 zuführbar. Selbstverständlich ist es aber auch denkbar, dass die Gasflaschenbatterie 20b mit dem umschlossenen Raum 10 über ein separates Zufuhrrohrsystem verbunden ist.

Bei der in Fig. 2 dargestellten Ausführungsform werden zwei verschiedene Inertgastypen verwendet, um in dem umschlossenen Raum 10 eine Gasschichtung auszubilden. Als erstes Inertgas kommt hierbei die mit Hilfe der Inertgasanlage 20a, 20a', bereitgestellte, mit Stickstoff angereicherte Luft zum Einsatz. Diese mit Stickstoff angereicherte Luft dient in bevorzugter Weise dazu, in der Raumluftatmosphäre des umschlossenen Raumes 10 eine Dauerinertisierung einzustellen, bei welcher die Entflammbarkeit der meisten in dem Raum 10 gelagerten Waren bereits deutlich herabgesetzt ist. Für diese Dauerinertisierung kommt beispielsweise ein Grundinertisierungsniveau mit einem Sauerstoffgehalt von z. B. 15 Vol-% in Frage.

Das in dem Raum 10 beispielsweise dauerhaft eingestellte Grundinertisierungsniveau wird mit Hilfe der Steuerung 15 und der Sauerstoffmesseinrichtung 19 kontinuierlich oder zu vorgebbaren Zeiten bzw. Ereignissen überwacht. Wenn beispielsweise infolge von Leckagen in der Raumhülle des umschlossenen Raumes 10 oder infolge eines (gewollten oder ungewollten) Luftwechsels nach dem Einstellen des Grundinertisierungsniveaus der Sauerstoffgehalt in der Raumluftatmosphäre des Raumes 10 wieder zunimmt, gibt die Steuerung 15 ein entsprechendes Ansteuersignal an die Inertgasanlage 20a, 20a' ab. Die Inertgasanlage 20a, 20a' speist dann mit Stickstoff angereicherte Luft in das Rohrleitungssystem 17a ein. Durch eine geeignete Ansteuerung des 3-Wege-Ventils V1 wird diese in das Rohrleitungssystem 17a eingespeiste, mit Stickstoff angereicherte Luft somit in den Raum 10 eingeleitet. Das Nachführen von weiterer mit Stickstoff angereicherter Luft erfolgt so lange, bis über die Sauerstoffmesseinrichtung 19 erfasst wird, dass der Sauerstoffgehalt in der Raumluftatmosphäre wieder auf das gewünschte Grundinertisierungsniveau abgesenkt ist.

Eine Gasschichtung mit unterschiedlichen Sauerstoffgehalten wird bei der in Fig. 2 dargestellten Ausführungsform eingestellt, indem das in der Gastlaschenbatterie 20b gelagerte CO₂ vorzugsweise in den unteren Bereich des Raumes 10 eingeführt wird. Bei der bevorzugten Ausführungsform wird das CO₂ in den Raum 10 eingeführt, nachdem durch das zuvor beschriebene Einleiten von mit Stickstoff angereicherter Luft bereits ein Inertisierungsniveau (beispielsweise ein Grund- oder Vollinertisierungsniveau) eingestellt wurde.

Für das Ausbilden der Gasschichtung steuert die Steuerung 15 das im Zufuhrleitungssystem 17a angeordnete Stellventil V1 entsprechend an. Da (gasförmiges) CO₂ eine Dichte von 1,977 kg/m³ aufweist und somit deutlich schwerer als beispielsweise normale Luft und schwerer als Stickstoff ist, bildet sich beim Einleiten von CO₂ in den unteren Bereich des umschlossenen Raumes 10 ein sogenannter "CO₂-See" aus, d.h. eine Gasschichtung B im unteren Teil des Raumes 10, in welcher eine erhöhte Konzentration von CO₂ und somit eine im Vergleich zum Sauerstoffgehalt im oberen Bereich des Raumes (Schicht A) weiter reduzierte Sauerstoffkonzentration vorliegt. Das CO₂ kann dem Raum 10 entweder in gasförmiger oder in flüssiger Form zugeführt werden.

In dem Raum 10 wird somit eine Gasschichtung ausgebildet, die aus einer im oberen Teil des Raumes 10 ausgebildeten Gasschicht A und einer im unteren Teil des Raumes ausgebildeten Gasschicht B besteht. In der im oberen Teil des Raumes 10 ausgebildeten Gasschicht A liegt ein Sauerstoffgehalt vor, der im wesentlichen dem vor Einleiten des CO₂-Gases eingestellten Grundinertisierungsniveau entspricht. In der im unteren Teil des Raumes 10 ausgebildeten Gasschicht B ist das eingeleitete CO₂-Gas enthalten und weist somit einen im Vergleich zur Gasschicht A weiter reduzierten Sauerstoffgehalt auf.

Zwischen den beiden Gasschichten A und B bildet sich infolge von Mischvorgängen eine Übergangsschicht C aus. Bei der in Fig. 2 dargestellten Ausführungsform dürfte diese Übergangsschicht C allerdings verhältnismäßig dünn sein, da der Unterschied zwischen der mittleren Dichte des in der Schicht A enthaltenen Gases und der mittleren Dichte des in der Schicht B enthaltenen Gases relativ groß ist und somit die Vermischung in erster Linie nur durch den Diffusionsstrom der Gasteilchen bedingt ist.

Es ist ersichtlich, dass bei der unter Bezugnahme auf Fig. 2 beschriebenen zweiten bevorzugten Ausführungsform der vorliegenden Erfindung besonders leicht entzündliche Waren bzw. Waren, welche über die Zeit leicht entzündliche Stoffe (z.B. Kohlenwasserstoffe) ausgasen, vorzugsweise in der unteren Gasschicht B zu lagern sind, während Waren mit einem normalen Entzündungsverhalten in der oberen Gasschicht A gelagert werden können.

Die Gasschichtung sollte eingestellt werden, wenn in der Raumluftatmosphäre des umschlossenen Raumes ein Brand ausgebrochen ist oder auszubrechen droht. Hierzu sind vorzugsweise unterschiedliche Branderkennungssysteme 16 im umschlossenen Raum 10 vorgesehen.

Die Erfindung ist nicht auf die in den Zeichnungen dargestellten Ausführungsformen der Inertisierungsanlage beschränkt. Vielmehr werden sämtliche Vorteile und Weiterentwicklungen, wie sie allgemein beschrieben wurden und in den Patentansprüchen angegeben sind, als zur Erfindung gehörig angesehen.

Insbesondere ist die erfindungsgemäße Lösung nicht auf den Einsatz von Stickstoff als Inertgas beschränkt. Auch muss das eingesetzte Inertgas nicht vor dem Einführen in den umschlossenen Raum entsprechend temperiert werden.

## Patentansprüche

1. Inertisierungsverfahren zur Minderung des Risikos einer Brandentstehung in einem umschlossenen Raum (10), wobei bei dem Verfahren zumindest ein Inertgas oder ein Inertgasgemisch, dessen Gasdichte (ρ*_{Gas}*) verschieden von der mittleren Gasdichte (ρ*_{Gas}*) der Raumluftatmosphäre des umschlossenen Raumes (10) ist, derart in den umschlossenen Raum (10) eingeführt wird, dass sich in dem umschlossenen Raum (10) ohne bauliche Abtrennung eine aus einer ersten Gasschicht (A), einer zweiten Gasschicht (B) und einer zwischen der ersten und der zweiten Gasschicht (A, B) liegenden Übergangsschicht (C) bestehende Gasschichtung ausbildet und gehalten wird, wobei der Sauerstoffgehalt in der ersten Gasschicht (A) im wesentlichen dem Sauerstoffgehalt der Raumluftatmosphäre entspricht, und wobei der Sauerstoffgehalt in der zweiten Gasschicht (B) einem bestimmten, gegenüber dem Sauerstoffgehalt der Raumluftatmosphäre reduzierten, einstellbaren Sauerstoffgehalt entspricht.

2. Verfahren nach Anspruch 1, wobei
die in dem umschlossenen Raum (10) ausgebildete Gasschichtung durch geregeltes Nachführen des Inertgases bzw. des Inertgasgemisches in die zweite Gasschicht (B) und durch ein geeignetes Abführen von Gas aus der zweiten Gasschicht (B) und/oder aus der Übergangsschicht (C) aufrechterhalten wird.

3. Verfahren nach Anspruch 1 oder 2, wobei
die Temperatur der ersten Gasschicht (A) und die Temperatur der zweiten Gasschicht (B) gemessen werden, und wobei die in dem umschlossenen Raum (10) ausgebildete Gasschichtung aufrechterhalten bleibt, indem eine bestimmte Temperaturdifferenz zwischen der Temperatur der ersten Gasschicht (A) und der Temperatur der zweiten Gasschicht (B) eingestellt und gehalten wird.

4. Verfahren nach einem der vorhergehenden Ansprüche, wobei
der Sauerstoffgehalt in der zweiten Gasschicht (B) kontinuierlich oder zu vorgegebenen Zeiten bzw. Ereignissen gemessen wird, und wobei der Sauerstoffgehalt in der zweiten Gasschicht (B) durch geregeltes Nachführen von Inertgas bzw. eines Inertgasgemisches sowie durch geregeltes Abführen von Gas aus der zweiten Gasschicht (B) und/oder aus der Übergangsschicht (C) auf dem Inertisierungsniveau gehalten wird, welches dem bestimmten Sauerstoffgehalt entspricht.

5. Verfahren nach einem der vorhergehenden Ansprüche, wobei
das Inertgas bzw. das Inertgasgemisch eine spezifische Gasdichte (*ρ_{Gas}*) aufweist, die bei gleicher Temperatur verschieden von der spezifischen Gasdichte (ρ*_{Gas}*) der Raumluftatmosphäre ist.

6. Verfahren nach einem der vorhergehenden Ansprüche, wobei
beim Einführen des Inertgases bzw. des Inertgasgemisches das Inertgas bzw. das Inertgasgemisch eine Temperatur aufweist, die verschieden von der mittleren Temperatur der Raumluftatmosphäre ist.

7. Verfahren nach einem der vorhergehenden Ansprüche, wobei
vor dem Ausbilden der Gasschichtung in dem umschlossenen Raum (10) durch Einleitung eines Inertgases oder eines Inertgasgemisches die Raumluftatmosphäre des umschlossenen Raumes (10) derart verändert wird, dass der Sauerstoffgehalt in der Raumluftatmosphäre auf ein bestimmtes Grundinertisierungsniveau gesenkt wird, welches einem im Vergleich zum normalen Luftsauerstoffgehalt reduzierten Sauerstoffgehalt entspricht.

8. Verfahren nach Anspruch 7, wobei
der Sauerstoffgehalt in der ersten Gasschicht (A) kontinuierlich oder zu vorgegebenen Zeiten bzw. Ereignissen gemessen wird, und wobei durch geregeltes Nachführen von Inertgas bzw. einem Inertgasgemisch in die erste Gasschicht (A) sowie durch geregeltes Abführen von Gas aus der ersten Gasschicht (A) und/oder aus der Übergangsschicht (C) der Sauerstoffgehalt in der ersten Gasschicht (A) auf dem Grundinertisierungsniveau gehalten wird.

9. Verfahren nach einem der der vorhergehenden Ansprüche, wobei
in der zweiten Gasschicht (B) kontinuierlich oder zu vorgegebenen Zeiten bzw. Ereignissen zumindest eine Brandkenngröße gemessen wird, und wobei im Falle der Detektion eines Brandes durch plötzliches Einleiten von Inertgas oder eines Inertgasgemisches in die zweite Gasschicht (B) der Sauerstoffgehalt in der zweiten Gasschicht (B) auf ein Vollinertisierungsniveau abgesenkt wird, welches einem im Vergleich zum bestimmten Inertisierungsniveau noch weiter reduzierten Sauerstoffgehalt entspricht.

10. Verfahren nach einem der vorhergehenden Ansprüche, wobei
in der ersten Gasschicht (A) kontinuierlich oder zu vorgegebenen Zeiten bzw. Ereignissen zumindest eine Brandkenngröße gemessen wird, und wobei im Falle der Detektion eines Brandes durch plötzliches Einleiten von Inertgas oder eines Inertgasgemisches in die erste Gasschicht (A) der Sauerstoffgehalt in der ersten Gasschicht (A) auf ein Inertisierungsniveau abgesenkt wird, welches einem im Vergleich zum Sauerstoffgehalt der Raumluftatmosphäre reduzierten Sauerstoffgehalt entspricht.

11. Verfahren nach einem der vorhergehenden Ansprüche, wobei die jeweiligen Schichtdicken einstellbar sind.

12. Vorrichtung zur Minderung des Risikos eines Brandes in einem umschlossenen Raum (10) und zur Durchführung des Verfahrens nach einem der Ansprüche 1 bis 11, wobei die Vorrichtung zumindest eine Inertgasquelle (20) zum Bereitstellen eines Inertgases oder eines Inertgasgemisches, dessen Gasdichte (ρ*_{Gas}*) verschieden von der mittleren Gasdichte (*ρ_{Gas}*) der Raumluftatmosphäre des umschlossenen Raumes (10) ist, und ein über eine Steuerung (15) ansteuerbares Zufuhr- und Auslassdüsensystem (17a, 17b) zum Einbringen des von der Inertgasquelle (20) bereitgestellten Inertgases bzw. Inertgasgemisches in den umschlossenen Raum (10) aufweist, wobei das Zufuhr- und Auslassdüsensystem (17a, 17b) derart ausgeführt ist, dass sich in dem umschlossenen Raum (10) ohne bauliche Abtrennung eine aus einer ersten Gasschicht (A), einer zweiten Gasschicht (B) und einer zwischen der ersten und der zweiten Gasschicht (A, B) liegenden Übergangsschicht (C) bestehende Gasschichtung ausbildet und gehalten wird, wobei der Sauerstoffgehalt in der ersten Gasschicht (A) im wesentlichen dem Sauerstoffgehalt der Raumluftatmosphäre entspricht und wobei der Sauerstoffgehalt in der zweiten Gasschicht (B) einem bestimmten, gegenüber dem Sauerstoffgehalt der Raumluftatmosphäre reduzierten, einstellbaren Sauerstoffgehalt entspricht.

13. Vorrichtung nach Anspruch 12, wobei
das Auslassdüsensystem (17b) wenigstens eine in vertikaler Richtung verschiebbare Auslassdüse aufweist.

14. Vorrichtung nach Anspruch 12 oder 13, welche ferner ein über die Steuerung (15) ansteuerbares Absaugsystem (12) aufweist, um in geregelter Weise Gas aus der ersten Gasschicht (A) und/oder der zweiten Gasschicht (B) und/oder der Übergangsschicht (C) abzuführen.

15. Vorrichtung nach Anspruch 14, wobei
das Absaugsystem (12) wenigstens eine in vertikaler Richtung verschiebbare Absaugdüse (12a) aufweist.

16. Vorrichtung nach einem der Ansprüche 12 bis 15, welche ferner eine Einrichtung (18) zum Regeln der Temperatur in der ersten Gasschicht (A) und/oder der Temperatur in der zweiten Gasschicht (B) aufweist.

## Claims

1. An inerting method for reducing the risk of the outbreak of fire in an enclosed space (10), wherein the method comprises introducing into the enclosed space (10) at least one inert gas or an inert gas mixture having a different gas density (ρ*_{gas}*) from the mean gas density (*ρ_{gas}*) of the ambient atmosphere of the enclosed space (10), in such a way that a gas stratification composed of a first gas layer (A), a second gas layer (B), and a transition layer (C) situated between the first and second gas layers (A, B) is formed and maintained in the enclosed space (10) without any structural separation, wherein the oxygen content in the first gas layer (A) corresponds substantially to the oxygen content of the ambient atmosphere, and wherein the oxygen content in the second gas layer (B) corresponds to a specific, settable oxygen content which is lower than the oxygen content of the ambient atmosphere.

2. The method according to Claim 1, wherein
the gas stratification formed in the enclosed space (10) is maintained by the regulated feeding of the inert gas or the inert gas mixture into the second gas layer (B), and by the appropriate extracting of gas from the second gas layer (B) and/or from the transition layer (C).

3. The method according to Claim 1 or 2, wherein
the temperature of the first gas layer (A) and the temperature of the second gas layer (B) are measured, and wherein the gas stratification formed in the enclosed space (10) is maintained by setting and maintaining a specific temperature difference between the temperature of the first gas layer (A) and the temperature of the second gas layer (B).

4. The method according to any one of the preceding claims, wherein
the oxygen content in the second gas layer (B) is measured continuously or at predefined times or upon predefined events, and wherein the oxygen content in the second gas layer (B) is maintained at the inertization level corresponding to the defined oxygen content by the regulated feeding of inert gas or an inert gas mixture as well as the regulated extracting of gas from the second gas layer (B) and/or from the transition layer (C).

5. The method according to any one of the preceding claims, wherein
the inert gas or inert gas mixture has a specific gas density (*ρ_{gas}*) which differs from the specific gas density (ρ*_{gas}*) of the ambient atmosphere at the same temperature.

6. The method according to any one of the preceding claims, wherein
when the inert gas or inert gas mixture is introduced, the inert gas or inert gas mixture has a temperature which differs from the mean temperature of the ambient atmosphere.

7. The method according to any one of the preceding claims, wherein
prior to the gas stratification being formed in the enclosed space (10), by the introduction of an inert gas or an inert gas mixture the ambient atmosphere of the enclosed space (10) is changed in such a way that the oxygen content in the ambient atmosphere is lowered to a specific base inertization level which corresponds to a lower oxygen content compared to the normal air oxygen content.

8. The method according to Claim 7, wherein
the oxygen content in the first gas layer (A) is measured continuously or at predefined times or upon predefined events, and wherein the oxygen content in the first gas layer (A) is maintained at the base inertization level by the regulated feeding of inert gas or an inert gas mixture into the first gas layer (A) as well as the regulated extracting of gas from the first gas layer (A) and/or from the transition layer (C).

9. The method according to any one of the preceding claims, wherein
at least one fire characteristic is measured in the second gas layer (B) continuously or at predefined times or upon predefined events, and wherein in the event that a fire is detected, the oxygen content in the second gas layer (B) is lowered to a full inertization level, which corresponds to a further reduced oxygen content compared to the defined inertization level, by the sudden introduction of inert gas or an inert gas mixture into the second gas layer (B).

10. The method according to any one of the preceding claims, wherein
at least one fire characteristic is measured in the first gas layer (A) continuously or at predefined times or upon predefined events, and wherein in the event that a fire is detected, the oxygen content in the first gas layer (A) is lowered to an inertization level, which corresponds to a reduced oxygen content compared to the oxygen content of the ambient atmosphere, by the sudden introduction of inert gas or an inert gas mixture into the first gas layer (A).

11. The method according to any one of the preceding claims, wherein the respective layer thicknesses are adjustable.

12. A device for reducing the risk of a fire in an enclosed space (10) and for carrying out the method according to any one of Claims 1 through 11, wherein the device comprises at least one inert gas source (20) for supplying an inert gas or an inert gas mixture having a gas density (*ρ_{Gas}*) which differs from the mean gas density (*ρ_{Gas}*) of the ambient atmosphere of the enclosed space (10), and a supply and outlet nozzle system (17a, 17b), which is controllable by a control unit (15), for introducing the inert gas or inert gas mixture supplied by the inert gas source (20) into the enclosed space (10), wherein the supply and outlet nozzle system (17a, 17b) is designed in such a way that a gas stratification composed of a first gas layer (A), a second gas layer (B), and a transition layer (C) situated between the first and second gas layers (A, B) is formed and maintained in the enclosed space (10) without any structural separation, wherein the oxygen content in the first gas layer (A) corresponds substantially to the oxygen content of the ambient atmosphere, and wherein the oxygen content in the second gas layer (B) corresponds to a specific, settable oxygen content which is lower than the oxygen content of the ambient atmosphere.

13. The device according to Claim 12, wherein
the outlet nozzle system (17b) has at least one vertically displaceable outlet nozzle.

14. The device according to Claim 12 or 13, further comprising a suction system (12), which is controllable by a control unit (15), in order to extract gas from the first gas layer (A) and/or the second gas layer (B) and/or the transition layer (C) in a regulated manner.

15. The device according to Claim 14, wherein
the suction system (12) has at least one vertically displaceable exhaust nozzle (12a).

16. The device according to any one of Claims 12 through 15, further comprising a mechanism (18) for regulating the temperature in the first gas layer (A) and/or the temperature in the second gas layer (B).

## Revendications

1. Procédé d'inertisation destiné à réduire le risque d'un départ d'incendie dans un local clos (10), le procédé introduisant dans le local clos (10) au moins un gaz inerte ou un mélange de gaz inertes dont la densité gazeuse (ρ_{Gaz}) est différente de la densité gazeuse moyenne (ρ_{Gaz}) de l'atmosphère environnante du local clos (10), de manière à former et à maintenir dans le local clos (10), sans séparation par des éléments de construction, une stratification gazeuse composée d'une première couche de gaz (A), d'une deuxième couche de gaz (B) et d'une couche de transition (C) se situant entre la première et la deuxième couche (A, B), la teneur en oxygène dans la première couche de gaz (A) correspondant essentiellement à la teneur en oxygène de l'atmosphère environnante, et la teneur en oxygène de la deuxième couche de gaz (B) correspondant à une teneur en oxygène déterminée, réduite par rapport à la teneur en oxygène de l'atmosphère environnante, et paramétrable.

2. Procédé selon la revendication 1, dans lequel :
la stratification gazeuse formée dans le local clos (10) est maintenue par un apport régulé du gaz inerte ou du mélange de gaz inertes dans la deuxième couche de gaz (B) et par une évacuation adéquate de gaz issu de la deuxième couche de gaz (B) et/ou de la couche de transition (C).

3. Procédé selon l'une des revendications 1 ou 2, dans lequel :
la température de la première couche de gaz (A) et la température de la deuxième couche de gaz (B) sont mesurées et dans lequel la stratification gazeuse formée dans le local clos (10) est maintenue en obtenant et en maintenant une différence de température déterminée entre la température de la première couche de gaz (A) et la température de la deuxième couche de gaz (B).

4. Procédé selon l'une des revendications précédentes, dans lequel :
la teneur en oxygène dans la deuxième couche de gaz (B) est mesurée en continu ou bien à des instants prédéterminés ou lors d'événements prédéterminés, et dans lequel la teneur en oxygène dans la deuxième couche de gaz (B) est maintenue au niveau d'inertisation qui correspond à la teneur en oxygène prédéterminée par un apport régulé de gaz inerte ou d'un mélange de gaz inertes ainsi que par une évacuation régulée de gaz issu de la deuxième couche de gaz (B) et/ou de la couche de transition (C).

5. Procédé selon l'une des revendications précédentes, dans lequel :
le gaz inerte ou le mélange de gaz inertes possède une densité gazeuse spécifique (ρ_{Gaz}) qui, à température identique, est différente de la densité gazeuse spécifique (ρ_{Gaz}) de l'atmosphère environnante.

6. Procédé selon l'une des revendications précédentes, dans lequel :
lors de l'apport du gaz inerte ou du mélange de gaz inertes, le gaz inerte ou le mélange de gaz inertes présente une température qui est différente de la température moyenne de l'atmosphère environnante.

7. Procédé selon l'une des revendications précédentes, dans lequel :
avant la formation de la stratification gazeuse dans le local clos (10) par introduction d'un gaz inerte ou d'un mélange de gaz inertes, l'atmosphère environnante du local clos (10) est modifiée de manière que la teneur en oxygène de l'atmosphère environnante soit abaissée à un niveau d'inertisation de base prédéterminé qui correspond à une teneur en oxygène réduite par rapport à la teneur en oxygène normale de l'air.

8. Procédé selon la revendication 7, dans lequel :
la teneur en oxygène dans la première couche de gaz (A) est mesurée en continu ou bien à des instants prédéterminés ou lors d'événements prédéterminés, et dans lequel la teneur en oxygène dans la première couche de gaz (A) est maintenue au niveau d'inertisation de base par un apport régulé de gaz inerte ou d'un mélange de gaz inertes dans la première couche de base (A) et/ou par une évacuation régulée de gaz issu de la première couche de gaz (A) et/ou de la couche de transition (C).

9. Procédé selon l'une des revendications précédentes, dans lequel :
au moins un paramètre d'incendie est mesuré dans la deuxième couche de gaz (B) en continu ou bien à des instants prédéterminés ou lors d'événements prédéterminés, et dans lequel, en cas de détection d'un incendie, la teneur en oxygène dans la deuxième couche de gaz (B) est abaissée par l'introduction soudaine de gaz inerte ou d'un mélange de gaz inertes dans la deuxième couche de gaz (B) à un niveau d'inertisation totale qui correspond à une teneur en oxygène encore réduite par rapport au niveau d'inertisation prédéterminé.

10. Procédé selon l'une des revendications précédentes, dans lequel :
au moins un paramètre d'incendie est mesuré dans la première couche de gaz (A) en continu ou bien à des instants prédéterminés ou lors d'événements prédéterminés, et dans lequel, en cas de détection d'un incendie, la teneur en oxygène dans la première couche de gaz (A) est abaissée par l'introduction soudaine de gaz inerte ou d'un mélange de gaz inertes dans la première couche de gaz (A) à un niveau d'inertisation qui correspond à une teneur en oxygène réduite par rapport à la teneur en oxygène de l'atmosphère environnante.

11. Procédé selon l'une des revendications précédentes, dans lequel les épaisseurs des différentes couches sont paramétrables.

12. Appareil destiné à réduire le risque d'incendie dans un local clos (10) et à mettre en oeuvre le procédé selon l'une des revendications 1 à 11, dans lequel l'appareil possède au moins une source de gaz inerte (20) destinée à fournir un gaz inerte ou un mélange de gaz inertes dont la densité gazeuse (ρ_{Gaz}) est différente de la densité gazeuse moyenne (ρ_{Gaz}) de l'atmosphère environnante du local clos (10) et un système de buses d'introduction et d'évacuation (17a, 17b) pouvant être commandé par une commande (15) de manière à introduire dans le local clos (10) le gaz inerte ou le mélange de gaz inertes fourni par la source de gaz inerte (20), le système de buses d'introduction et d'évacuation (17a, 17b) étant configuré de manière à former et à maintenir dans le local clos (10), sans séparation par des éléments de construction, une stratification gazeuse composée d'une première couche de gaz (A), d'une deuxième couche de gaz (B) et d'une couche de transition (C) se situant entre la première et la deuxième couche (A, B), la teneur en oxygène dans la première couche de gaz (A) correspondant essentiellement à la teneur en oxygène de l'atmosphère environnante et la teneur en oxygène de la deuxième couche de gaz (B) correspondant à une teneur en oxygène déterminée, réduite par rapport à la teneur en oxygène de l'atmosphère environnante, et paramétrable.

13. Appareil selon la revendication 12, dans lequel :
le système de buses d'évacuation (17b) comprend au moins une buse d'évacuation pouvant être déplacée dans la direction verticale.

14. Appareil selon l'une des revendications 12 ou 13, comprenant en outre un système d'aspiration (12) pouvant être commandé par la commande (15) afin d'évacuer de manière régulée du gaz issu de la première couche de gaz (A), et/ou de la deuxième couche de gaz (B) et/ou de la couche de transition (C).

15. Appareil selon la revendication 14, dans lequel :
le système d'aspiration (12) comprend au moins une buse d'aspiration (12a) pouvant être déplacée dans la direction verticale.

16. Appareil selon l'une des revendications 12 à 15, comprenant en outre un dispositif (18) de régulation de la température dans la première couche de gaz (A) et/ou de la température dans la deuxième couche de gaz (B).
